# EUROPÄISCHE PATENTSCHRIFT

(11) **EP 3 008 233 B1**
(45) Veröffentlichungstag und Bekanntmachung des Hinweises auf die Patenterteilung: **29.03.2017**
(21) Anmeldenummer: 14728213.1
(22) Anmeldetag: 06.06.2014
(51) Int. Cl.: D02G 1/02

(54) **TEXTURIERMASCHINE**
TEXTURING MACHINE
MACHINE DE TEXTURATION

(30) Priorität: 15.06.2013 DE 102013010147
(43) Veröffentlichungstag der Anmeldung: 20.04.2016
(73) Patentinhaber: Oerlikon Textile GmbH & Co. KG, 42897 Remscheid (DE)
(72) Erfinder: CONRAD, Stefan, 42897 Remscheid (DE); CWIEKALA, Tim, 44265 Dortmund (DE)
(74) Vertreter: Neumann, Ditmar
(86) Internationale Anmeldenummer: PCT/EP2014/061809
(87) Internationale Veröffentlichungsnummer: WO 2014/198656

(56) Entgegenhaltungen:
- EP-A1- 1 598 457
- EP-A2- 0 406 673
- DE-A1-102011 112 035

## Beschreibung

Die Erfindung betrifft eine Texturiermaschine mit einer Vielzahl von nebeneinander angeordneten Bearbeitungsstellen gemäß dem Oberbegriff des Anspruchs 1.

Bei der Herstellung von synthetischen Fasern werden die in einem Schmelzspinnprozess hergestellten Fäden insbesondere für textile Anwendungen in einem Nachfolgeprozess gekräuselt. Dieser Vorgang ist in der Fachwelt unter dem Begriff Texturierung bekannt, wobei die synthetischen Fäden in einem Texturierprozess gleichzeitig verstreckt werden. Derartige Texturierprozesse werden mit Hilfe von Texturiermaschinen ausgeführt, die eine Vielzahl von Bearbeitungsstellen aufweisen. In jeder Bearbeitungsstelle wird zumindest ein Faden durch ein Texturieraggregat behandelt. Die Fäden werden dabei in einer Texturierzone verstreckt und texturiert und nach dem Txturieren zu einer Spule aufgewickelt. Die Prozessaggregate wie beispielsweise Texturieraggregate, Lieferwerke, Heizeinrichtungen, Kühleinrichtungen und Aufspulaggregate sind in einem Maschinenquerschnitt zu einem vorbestimmten Fadenlauf innerhalb der Bearbeitungsstelle angeordnet. Hierbei sind im Stand der Technik grundsätzlich zwei verschiedene Bauarten von Texturiermaschinen bekannt.

Bei einer ersten Bauart, die beispielsweise aus der DE 37 19 048 A1 bekannt ist, sind die Heizeinrichtung und die Kühleinrichtung innerhalb der Texturierzone in einer winkeligen Lage zu einer Maschinenquerschnittsebene angeordnet. Damit lassen sich relativ lang ausgedehnte Texturierzonen bei geringer Bauhöhe der Maschine realisieren. Die bekannte Texturiermaschine besitzt jedoch den Nachteil, dass der Faden innerhalb der Texturierzone zwischen den Lieferwerken eine Mehrzahl von Umlenkungen passieren muss. Derartige Umlenkungen sind jedoch besonders kritisch, um einen ungestörten Rücklauf des durch das Texturieraggregat erzeugten Falschdralls in dem Faden zu erhalten.

Bei einer zweiten Bauart der Texturiermaschine, wie sie beispielsweise in der DE 38 01 506 A1 offenbart ist, sind die Heizeinrichtung und die Kühleinrichtung der Bearbeitungsstelle zur Bildung der Texturierzone gemeinsam mit den Lieferwerken in einer Maschinenquerschnittsebene angeordnet. Damit lassen sich ebenfalls lang ausgeprägte Texturierzonen realisieren. Die Heizeinrichtung und die Kühleinrichtung werden hierzu vorzugsweise in einem Oberbau der Maschine angeordnet, was allerdings grundsätzlich die Bedienbarkeit der Prozessaggregate erschwert. Zudem werden entsprechende Maschinenhallen mit großer Raumhöhe benötigt, um eine derartige Texturiermaschine mit einer Vielzahl von Bearbeitungsstellen aufnehmen zu können.

Aus der DE 10 2011 112 035 A1 ist eine Textilmaschine zur Herstellung von texturierten Garnen mit zumindest einer Bearbeitungsstelle bekannt, wobei die Bearbeitungsstelle eine Beilaufstation aufweist.

Aus der EP 1 598 457 A1 ist eine Falschdrahttexturier- und/oder Air Covering Vorrichtung zur Weiterverarbeitung von Filamentgarnen aus vorgeschalteten Prozessen bekannt.

Aus der EP 0 406 673 A2 ist eine Falschzwirnkräuselmaschine für einen synthetischen Faden bekannt, bestehend aus Lieferspule, Lieferwerk, Heizschiene, Kühlschiene, Friktionsfalschdraller, Abzugswerk und Aufwickeleinrichtung.

Es ist nun Aufgabe der Erfindung, eine Texturiermaschine der gattungsgemäßen Art zu schaffen, bei welcher einerseits ein günstiger Fadenlauf in der Texturierzone gewährleistet ist und andererseits eine effiziente Bedienung der Prozessaggregate möglich ist.

Ein weiteres Ziel der Erfindung liegt darin, eine möglichst kompakte Anordnung der Prozessaggregate zu realisieren.

Diese Aufgabe wird erfindungsgemäß dadurch gelöst, dass die Kühleinrichtung zwischen dem Texturieraggregat und der Heizeinrichtung innerhalb einer der Bearbeitungsstellen derart ausgebildet ist, dass der Faden im geraden Fadenlauf zwischen der Heizeinrichtung und einem Fadeneinlass der Kühleinrichtung und zwischen dem Texturieraggregat und einem Fadenauslass der Kühleinrichtung führbar ist, wobei die Heizeinrichtungen (9) mit einem Mindestabstand (H) parallel nebeneinander angeordnet sind, welcher Mindestabstand (H) kleiner einem Stellenabstand (S) zwischen benachbarten Bearbeitungsstellen (1.1, 1.2, 1.3) ist.

Vorteilhafte Weiterbildungen der Erfindung sind durch die Merkmale und Merkmalskombinationen der jeweiligen Unteransprüche definiert.

Die Erfindung zeichnet sich dadurch aus, dass die Fäden innerhalb der Texturierzone bei allen Bearbeitungsstellen ohne wesentliche Umlenkungen und ohne zusätzliche Fadenführer führbar sind. So können sich die Verstreckkräfte an den Filamenten des Fadens gleichmäßig auswirken. Zudem ist die für die Texturierung erforderliche Drallrückführung in dem Faden ohne Abschwächung aufgrund von Umlenkungen des Fadens möglich. Durch die geneigte Anordnung der Heizeinrichtung und der folgenden Kühleinrichtung in eine Maschinenlängsrichtung lässt sich zudem eine relativ geringe Maschinenhöhe realisieren, was insbesondere zu relativ kurzen Fadenstrecken in den Bearbeitungsstellen führt.

Um die Übergänge im Fadenlauf zwischen den Prozessaggregaten innerhalb der Texturierzone der Bearbeitungsstelle möglichst sanft zu gestalten, ist gemäß einer vorteilhaften Weiterbildung vorgesehen, dass die Kühleinrichtung in der betreffenden Bearbeitungsstelle durch eine gekrümmte Kühlschiene gebildet ist. So lassen sich der Fadeneinlass der Kühleinrichtung und der Fadenauslass der Kühleinrichtung optimal den vor- und nachgeordneten Prozessaggregaten anpassen. Einen sich quer zur Maschinenquerschnittsebene auswirkender Versatz zwischen dem Texturieraggregat und einem Heizerauslass lässt sich so vorteilhaft durch die Formgebung der gekrümmten Kühlschiene ausgleichen ohne zusätzliche Fadenführungselemente.

Die Gleichmäßigkeit zur Behandlung der Fäden in den Bearbeitungsstellen lässt sich vorteilhaft dadurch noch verbessern, dass die Heizeinrichtungen und die Kühleinrichtungen der Bearbeitungsstellen eine gemeinsame Fadenlaufebene aufspannen. Insoweit lässt sich in jeder der Bearbeitungsstellen eine identische Fadenführung mit sehr kurzen Fadenstrecken zwischen den einzelnen Prozessaggregaten realisieren.

Die Fadenbehandlung in der Texturierzone lässt sich dabei noch derart verbessern, indem die Texturieraggregate und die den Texturieraggregaten nachgeordneten Lieferwerke gemeinsam in der Fadenlaufebene angeordnet sind. So lässt sich innerhalb der Bearbeitungsstelle ein Faden nahezu in einem geraden Fadenlauf durch die gesamte Texturierzone zwischen den Lieferwerken führen.

Um eine kompakte Anordnung der Prozessaggregate innerhalb der Texturiermaschine zu erhalten, ist die Weiterbildung der Erfindung bevorzugt ausgeführt, bei welcher die Fadenlaufebene der Texturierzone in den Bearbeitungsstellen vertikal parallel zu einer Maschinenmittenebene ausgerichtet ist. Damit lassen sich auch vorteilhaft sogenannte Doppelmaschinen realisieren, bei welchem in einer gegenüberliegenden symmetrischen Anordnung eine weitere Vielzahl von Bearbeitungsstellen ausgebildet sind.

Durch die in einer Maschinenlängsrichtung geneigt angeordneten Heizeinrichtungen besteht zudem die Möglichkeit, die Heizeinrichtungen mit einem Mindestabstand parallel nebeneinander anzuordnen, wobei der Mindestabstand kleiner einem Stellenabstand zwischen benachbarten Bearbeitungsstellen ist. Durch diese kompakte Anordnung der Heizeinrichtungen können energetisch günstige Anordnungen der Heizeinrichtungen gewählt werden. So lassen sich die Heizeinrichtungen beispielsweise gemeinsam in einem Isoliergehäuse integrieren.

Der Abstand zwischen den benachbarten Heizeinrichtungen ist unmittelbar von ein Grad der Neigung der Heizeinrichtung abhängig. Um eine möglichst kompakte Anordnung der Heizeinrichtungen bei kurzen Fadenwegen zu realisieren, ist die Weiterbildung der Erfindung besonders vorteilhaft, bei welcher die die Texturierzone einschließenden Lieferwerke einen Maschinenversatz von mindestens 1 m aufweisen. So lassen sich die Neigung der Heizeinrichtungen und die Längen der Texturierzonen in ein günstiges Verhältnis zur Realisierung kompakter und besonders energieeinsparende Anordnungen bringen.

Die Bedienbarkeit der Prozessaggregate wird insbesondere durch die Weiterbildung der Erfindung positiv beeinflusst, bei welcher die Lieferwerke, die Heizeinrichtung, die Kühleinrichtung und die Texturieraggregate in dem Maschinengestell bodenbedienbar gehalten sind. Vorteilhaft werden die nachfolgenden Lieferwerke in einem unteren Bereich des Maschinengestells gehalten, so dass eine Bedienperson den Faden zu Prozessbeginn aus einem Bediengang heraus an alle Prozessaggregate anlegen kann.

Die erfindungsgemäße Texturiermaschine ist grundsätzlich unabhängig von dem jeweiligen Automatisierungsgrad der Aufspulaggregate. So lässt sich die erfindungsgemäße Texturiermaschine mit Aufspulaggregaten bestücken, bei denen die Spulen automatisch oder bei denen die Spulen manuell gewechselt werden.

Zur weiteren Erläuterung der Erfindung wird nachfolgend ein Ausführungsbeispiel der erfindungsgemäßen Texturiermaschine unter Bezug auf die beigefügten Figuren näher beschrieben.

Es stellen dar:
- Fig. 1: schematisch eine Querschnittsansicht des Ausführungsbeispiels der erfindungsgemäßen Texturiermaschine
- Fig. 2: schematisch ein Ausschnitt einer Seitenansicht des Ausführungsbeispiels aus Fig. 1
- Fig. 3: schematisch ein Ausschnitt einer Draufsicht des Ausführungsbeispiels aus Fig. 1

In den Fig. 1 bis 3 ist ein erstes Ausführungsbeispiel der erfindungsgemäßen Texturiermaschine zum Texturieren einer Vielzahl von Fäden in verschiedenen Ansichten dargestellt. In Fig. 1 ist das Ausführungsbeispiel in einer Querschnittsansicht und in den Fig. 2 und 3 jeweils in einem Ausschnitt einer Seitenansicht und einer Draufsicht dargestellt. Insoweit kein ausdrücklicher Bezug zu einer der Figuren gemacht ist, gilt die nachfolgende Beschreibung für alle Figuren.

Das Ausführungsbeispiel der Texturiermaschine weist eine Vielzahl von Bearbeitungsstellen auf, die zu einer Mehrzahl nebeneinander angeordnet sind. So lassen sich beispielsweise mehr als 100 Bearbeitungsstellen entlang einer Maschinenlängsseite nebeneinander anordnen. In den Fig. 1 bis 3 sind nur die ersten drei Bearbeitungsstellen mit den Bezugszeichen 1.1, 1.2 und 1.3 gekennzeichnet.

Jede der Bearbeitungsstellen 1.1 bis 1.3 weist eine Mehrzahl von Prozessaggregaten auf, die an einem mehrteiligen Maschinengestell gehalten sind. Das Maschinengestell 2 wird in diesem Ausführungsbeispiel durch ein Prozessgestell 2.1 zur Aufnahme der Prozessaggregate, durch eine Wickelgestell 2.2 zur Aufnahme mehrerer Aufspulaggregate und einem Querträger 2.3 zur Verbindung des Prozessgestells 2.1 mit dem Wickelgestell 2.2. Zwischen dem Prozessgestell 2.1 und dem Wickelgestell 2.2 ist ein Bedienungsgang 6 gebildet.

Da der Aufbau der Bearbeitungsstellen 1.1, 1.2 und 1.3 identisch ist, werden die Prozessaggregate nachfolgend anhand eines Fadenlaufs in der Bearbeitungsstelle 1.1 unter Bezugnahme auf die Darstellungen in Fig. 1 näher beschrieben.

In der Bearbeitungsstelle 1.1 wird zunächst ein Faden 18 durch ein erstes Lieferwerk 8 von einer Vorlagespule 16 abgezogen, wobei der Faden über mehrere Führungsrollen 13 geführt wird. Die Vorlagespule 16 ist in einem Gattergestell 3 gehalten, das an einer Maschinenlängsseite 5 neben dem Prozessgestell 2.1 angeordnet ist. Innerhalb des Gattergestells 3 ist der Vorlagespule 16 eine Reservespule 17 zugeordnet. Die Maschinenlängsseite 5 erstreckt sich quer zur Zeichnungsebene der Fig. 1.

Das erste Lieferwerk 8 bildet mit einem nachgeordneten zweiten Lieferwerk 21 eine sogenannte Texturierzone 7, in welcher der Faden 18 verstreckt und texturiert wird. Das erste Lieferwerk 8 und das zweite Lieferwerk 21 sind an dem Prozessgestell 2.1 gehalten. Innerhalb der durch die Lieferwerke 8 und 21 gebildete Texturierzone 7 sind in Fadenlaufrichtung nacheinander eine Heizeinrichtung 9, eine Kühleinrichtung 10 und ein Texturieraggregat 11 angeordnet. Das Texturieraggregat 11 ist unmittelbar oberhalb des zweiten Lieferwerkes 21 an dem Prozessgestell 2.1 angeordnet.

Zur Einhaltung einer maximalen Bedienungshöhe sowie zur Realisierung einer relativ langen Texturierzone sind die Heizeinrichtung 9 und die Kühleinrichtung 10 mit einer Neigung in Maschinenlängsrichtung an dem Prozessgestell 2.1 gehalten. Zur Erläuterung der Texturierzone sowie der Anordnung der Heizeinrichtungen 9 und der Kühleinrichtungen 10 wird zusätzlich zu den Figuren 2 und 3 Bezug genommen.

In der Fig. 2 ist ein Ausschnitt der Seitenansicht des Prozessgestells 2.1 gezeigt. Die Fig. 3 zeigt eine Draufsicht des Bedienungsganges 6.

Wie aus den Darstellungen in Fig. 2 und 3 hervorgeht, bilden die Heizeinrichtungen 9 und die Kühleinrichtungen 10 eine gemeinsame Fadenlaufebene, wobei der Faden zwischen dem ersten Lieferwerk 8 und dem Texturieraggregat 11 ohne zusätzliche Fadenführungselemente und somit ohne Umlenkung im Fadenlauf geführt wird.

Wie insbesondere aus der Darstellung in Fig. 2 hervorgeht, ist die Heizeinrichtung 9 der Bearbeitungsstelle 1.1 in einem Winkel zu einer Maschinenquerschnittsebene 4 angeordnet. Der Winkel ist mit dem Bezugszeichen α gekennzeichnet und liegt vorzugsweise im Bereich zwischen 30° und 70°.

Im Fadenlauf ist der Heizeinrichtung 9 unmittelbar ein Fadeneinlass 25 der Kühleinrichtung 10 derart zugeordnet, dass der Faden im geraden Fadenlauf in die Kühleinrichtung 10 einlaufen kann. Die Kühleinrichtung 10 weist hierbei eine im Wesentlichen identische Winkellage zur Maschinenquerschnittsebene 4 auf.

Um eine möglichst umlenkungsfreie Führung des Fadens zum Texturieraggregat 11 zu erhalten, ist ein Fadenauslass 26 der Kühleinrichtung 10 unmittelbar oberhalb des Texturieraggregates 11 derart angeordnet, dass der Faden ohne Auslenkung zwischen dem Fadenauslass 26 und dem Texurieraggregat 11 geführt wird. Zur kontinuierlichen Führung des Fadens innerhalb der Bearbeitungsstelle 1.1 sowie zur Überbrückung des Maschinenversatzes innerhalb der Bearbeitungsstelle 1.1 ist die Kühleinrichtung 10 in diesem Ausführungsbeispiel durch eine gekrümmte Kühlschiene 24 ausgebildet. Damit lassen sich auch vorteilhaft räumlich versetzte Prozessaggregate ohne zusätzliche Führungselemente verbinden.

Wie aus den Darstellungen in Fig. 2 und 3 hervorgeht, bilden die Heizeinrichtungen 9 und die Kühleinrichtungen 10 gemeinsam mit den Texturieraggregaten 11 und den zweiten Lieferwerken 21 eine gemeinsame Fadenlaufebene. Die Fadenlaufebene der Texturierzone ist in den Bearbeitungsstellen jeweils vertikal parallel zu einer Maschinenmittenebene 31 ausgerichtet. Die Maschinenmittenebene 31 erstreckt sich orthogonal zur Maschinenquerschnittsebene 4. Damit ergibt sich eine sehr kompakte Anordnung aller Prozessaggreagte an dem Prozessgestell 2.1. Dabei sind die Heizeinrichtungen 9 der Bearbeitungsstellen 1.1 bis 1.3 mit einem Mindestabstand parallel nebeneinander angeordnet, wobei der Mindestabstand kleiner einem Stellenabstand zwischen benachbarten Bearbeitungsstellen 1.1 und 1.2 ist. In Fig. 2 ist der Mindestabstand zwischen zwei benachbarten Heizeinrichtungen 9 mit dem Kennbuchstaben H und der Stellenabstand zwischen zwei benachbarten Bearbeitungsstellen am Beispiel der Fadenauslässe der Kühleinrichtungen 10 mit dem Kennbuchstaben S gekennzeichnet. Damit besteht die Möglichkeit, die Heizeinrichtungen 9 energetisch günstig in einem Isoliergehäuse anzuordnen. In Abhängigkeit von dem Neigungswinkel α der Heizeinrichtung 9 und der Kühleinrichtung 10 in Maschinenlängsrichtung stellt sich ein Versatz in der Bearbeitungsstelle 1.1 zwischen dem ersten Lieferwerk 8 und dem zweiten Lieferwerk 21 ein. Die Lieferwerke 8 und 21 sind so in unterschiedlichen Maschinenquerschnittsebenen angeordnet. Der Maschinenversatz zwischen dem Lieferwerk 8 und dem Lieferwerk 21 der ersten Bearbeitungsstelle 1.1 ist in Fig. 2 mit dem Kennbuchstaben A gekennzeichnet. Um einerseits eine ausreichende Neigung zur kompakten Anordnung der Heizeinrichtungen 9 benachbarter Bearbeitungsstellen zu erhalten und andererseits ausreichende Längen der Texturierzonen zur Realisierung hoher Fadenbehandlungsgeschwindigkeiten zu ermöglichen, ist ein Maschinenversatz von mindestens 1 m einzuhalten. Bei kleineren Maschinenversätzen werden größere Bedienungshöhen erforderlich, die teilweise einen Oberbau der Maschinen erfordern.

Wie aus der Darstellung in Fig. 1 hervorgeht, wird im weiteren Verlauf der Faden 18 zu einem Verwirbelungsaggregat 15 geführt und anschließend zwischen einem dritten Lieferwerk 22 und einem vierten Lieferwerk 23 durch eine Nachheizeinrichtung 14 geleitet. Die Nachheizeinrichtung 14 bildet eine Nachbehandlungszone, um bei geringer Fadenspannung, die zwischen den Lieferwerken 22 und 23 einstellbar ist, eine Relaxionsbehandlung an dem Faden 18 durchzuführen.

Die Nachheizeinrichtung 14 und das dritte Lieferwerk 22 sind optional nur für den Fall einer Nachbehandlung des Fadens. Für den Fall, dass das Fadenmaterial keine Nachbehandlung erhalten muss, wird die Bearbeitungsstelle 1.1 ohne Nachheizeinrichtung 14 und ohne drittes Lieferwerk 23 ausgeführt.

Wie aus der Darstellung in Fig. 2 hervorgeht, ist die Nachheizeinrichtung 14 ebenfalls mit einer Neigung in Maschinenlängsrichtung an dem Prozessgestell 2.1 gehalten. Die Nachheizeinrichtung 14 ist vorzugsweise in gleicher Richtung geneigt wie die Heizeinrichtung 9. Grundsätzlich besteht jedoch auch die Möglichkeit, die Nachheizeinrichtung 14 parallel zur Maschinenquerschnittsebene 4 anzuordnen.

Wie aus der Darstellung in Fig. 1 hervorgeht, ist am Ende der Bearbeitungsstelle 1.1 ein Aufspulaggregat 12.1 vorgesehen, durch welches der Faden 18 zu einer Spule 19 gewickelt wird. Das Aufspulaggregat 12.1 der Bearbeitungsstelle 1.1 könnte hierzu beispielsweise unmittelbar im oberen Bereich des Wickelgestells 2.2 angeordnet sein.

Das Wickelgestell 2.2 ist zur Aufnahme der Aufspulaggregate 12.1 bis 12.3 der Bearbeitungsstellen 1.1 bis 1.3 unmittelbar dem Prozessgestell 2.1 auf einer zu einem Bedienungsgang 6 gegenüberliegenden Seite zugeordnet. Das Wickelgestell 2.2 bildet eine zweite Maschinenlängsseite 5. Die Aufspulaggregate 12.1 bis 12.3 sind etagenförmig übereinander angeordnet. So ist es üblich, dass die Breite eines Aufspulaggregates mehrfach größer ist als der Stellenabstand zwischen benachbarten Bearbeitungsstellen 1.1 und 1.2 an dem Prozessgestell 2.1. So lässt sich durch die etagenförmige Anordnung eine kompakte Bauweise der Texturiermaschine realisieren. Die in der Fig. 1 dargestellten Aufspulaggregate 12.1 bis 12.3 der Bearbeitungsstellen 1.1 bis 1.3 sowie die benachbarten Aufspulaggregate der benachbarten Bearbeitungsstellen sind identisch aufgebaut und weisen jeweils eine Wickelstelle 20 auf, in welcher ein Faden 18 zu einer Spule 19 gewickelt wird. Die in den Aufspulaggregaten 12.1 bis 12.3 erzeugten Spulen 19 werden aus dem Bediengang 6 heraus abgenommen und abgeführt.

Wie aus der Darstellung in Fig. 1 hervorgeht, lassen sich alle Bedienungsvorgänge zum Erstanlegen eines Fadens oder bei einem Fadenbruch in den Prozessaggregaten durch eine Bedienperson aus dem Bedienungsgang 6 heraus ausführen. Hierzu sind insbesondere die im oberen Bereich des Maschinengestells gehaltenen Lieferwerke 8 und 21, Heizeinrichtungen 9, Kühleinrichtungen 10 und Texturieraggregate ohne Hilfsmittel vom Boden aus bedienbar ausgeführt. Die Aufspulaggregate 12.1 bis 12.3 sind teilautomatisiert, so dass die Bedienung zum Spulenwechsel ebenfalls durch die Bedienperson aus dem Bedienungsgang 6 heraus erfolgen kann.

Zur Förderung und Verstreckung sind die in den Bearbeitungsstellen 1.1 bis 1.3 vorgesehene Lieferwerke teilweise als sogenannte Klemmlieferwerke oder als Umschlingungslieferwerke ausgebildet. Bei den Klemmlieferwerken wird die Förderung durch eine Klemmung des Fadens übertragen. Bei den Umschlingungslieferwerken werden die erforderlichen Förderkräfte durch eine Mehrfachumschlingung des Fadens bewirkt. Es hat sich herausgestellt, dass insbesondere die den Aufspulaggregaten 12.1 bis 12.3 vorgelagerten Lieferwerke 23 bevorzugt als Klemmlieferwerke ausgeführt werden. Wie aus der Darstellung in Fig. 2 hervorgeht, weist das Klemmlieferwerk pro Bearbeitungsstelle eine Druckrolle 27 auf, die am Umfang einer angetriebenen Welle 28 anliegt. Die Welle 28 ist über einen Motor 29 angetrieben. Die Welle 28 ist dabei über mehrere Lagerblöcke 30 an dem Maschinengestell 2 gehalten.

Die der Texturierzone 7 zugeordneten Lieferwerke 8 und 21 sind als Umschlingungslieferwerke ausgeführt, die beispielsweise aus einer angetriebenen Galette und einer beigeordneten Überlaufrolle gebildet sind. In diesem Ausführungsbeispiel sind das erste Lieferwerk 8, das zweite Lieferwerk 21 und das dritte Lieferwerk 23 der Bearbeitungsstelle 1.1 als Umschlingungslieferwerke ausgeführt.

An dieser Stelle sei jedoch ausdrücklich erwähnt, dass die Anordnung und Ausbildung der Fadenführungselemente und Prozessaggregate in den gezeigten Ausführungsbeispiel nach Fig. 1 bis 3 beispielhaft sind. So können die Lieferwerke in beliebiger Kombination zwischen Umschlingungslieferwerken und Klemmlieferwerken variiert werden.

### Bezugszeichenliste

- 1.1, 1.2, 1.3 ...: Bearbeitungsgestell
- 2: Maschinengestell
- 2.1: Prozessgestell
- 2.2: Wickelgestell
- 2.3: Querträger
- 3: Gattergestell
- 4: Maschinenquerschnittsebene
- 5: Maschinenlängsseite
- 6: Bedienungsgang
- 7: Texturierzone
- 8: erstes Lieferwerk
- 9: Heizeinrichtung
- 10: Kühleinrichtung
- 11: Texturieraggregat
- 12.1, 12.2, 12.3: Aufspulaggregat
- 13: Führung srollen
- 14: Nachheizeinrichtung
- 15: Verwirbelungseinrichtung
- 16: Vorlagespule
- 17: Reservespule
- 18: Faden
- 19: Spule
- 20: Wickelstelle
- 21: zweites Lieferwerk
- 22: drittes Lieferwerk
- 23: viertes Lieferwerk
- 24: Kühlschiene
- 25: Fadeneinlass
- 26: Fadenauslass
- 27: Druckrolle
- 28: Welle
- 29: Motor
- 30: Lagerblock
- 31: Maschinenmittenebene

## Patentansprüche

1. Texturiermaschine mit einer Vielzahl von nebeneinander angeordneten Bearbeitungsstellen (1.1, 1.2, 1.3) zum Abziehen einer Vielzahl von Fäden (18) von Vorlagespulen (16), zum Verstrecken und Texturieren der Fäden (18) und zum Aufwickeln der Fäden (18) zu Spulen (19), wobei jede der Bearbeitungsstellen (1.1, 1.2, 1.3) eine zwischen zwei Lieferwerken (8, 21) gebildete Texturierzone (7) mit einem Texturieraggregat (11), einer Heizeinrichtung (9) und einer Kühleinrichtung (10) aufweist und wobei die Heizeinrichtung (9) winkelig zu einer Maschinenquerschnittsebene (4) angeordnet ist, **dadurch gekennzeichnet, dass** die Kühleinrichtung (10) zwischen dem Texturieraggregat (11) und der Heizeinrichtung (9) innerhalb einer der Bearbeitungsstellen (1.1, 1.2, 1.3) derart ausgebildet ist, dass der Faden (18) im geraden Fadenlauf zwischen der Heizeinrichtung (9) und einem Fadeneinlass (25) der Kühleinrichtung (10) und zwischen dem Texturieraggregat (11) und einem Fadenauslass (26) der Kühleinrichtung (10) führbar ist, wobei die Heizeinrichtungen (9) mit einem Mindestabstand (H) parallel nebeneinander angeordnet sind, welcher Mindestabstand (H) kleiner einem Stellenabstand (S) zwischen benachbarten Bearheitungsstellen (1.1, 1.2, 1.3) ist.

2. Texturiermaschine nach Anspruch 1, **dadurch gekennzeichnet, dass** die Kühleinrichtung (10) in der betreffenden Bearbeitungsstelle (1.1, 1.2, 1.3) durch eine gekrümmte Kühlschiene (24) gebildet ist.

3. Texturiermaschine nach Anspruch 1 oder 2, **dadurch gekennzeichnet, dass** die Heizeinrichtungen (9) und die Kühleinrichtungen (10) der Bearbeitungsstellen (1.1, 1.2, 1.3) eine gemeinsame Fadenlaufebene aufspannen.

4. Texturiermaschine nach Anspruch 3, **dadurch gekennzeichnet, dass** die Texturieraggregate (11) und die den Texturieraggregaten (11) nachgeordneten Lieferwerken (21) gemeinsam in der Fadenlaufebene angeordnet sind.

5. Texturiermaschine nach Anspruch 3 oder 4, **dadurch gekennzeichnet, dass** die Fadenlaufebene der Texturierzone (7) in den Bearbeitungstellen (1.1, 1.2, 1.3) vertikal parallel zu einer Maschinenmittenebene (31) ausgerichtet ist.

6. Texturiermaschine nach einem der Ansprüche 1 bis 5, **dadurch gekennzeichnet, dass** innerhalb einer der Bearbeitungsstellen (1.1, 1.2, 1.3) zwischen den die Texturierzone (7) einschließenden Lieferwerken (8, 21) ein Maschinenverssatz (A) von mindestens 1 m ausgebildet ist.

7. Texturiermaschine nach einem der Ansprüche 1 bis 6, **dadurch gekennzeichnet, dass** die Lieferwerke (8, 21), die Heizeinrichtungen (9), die Kühleinrichtungen (10) und die Texturieraggregate (11) der Bearbeitungsstellen (1.1, 1.2, 1.3) innerhalb des Maschinengestell (2) von einem Bediengang (6) aus bodenbedienbar angeordnet sind.

## Claims

1. Texturing machine having a multiplicity of processing positions (1.1, 1.2, 1.3) which are disposed beside one another for drawing off a multiplicity of yarns (18) from supply packages (16) for orienting and texturing the yarns (18) and for winding the yarns (18) to form packages (19), wherein each of the processing positions (1.1, 1.2, 1.3) has a texturing zone (7) which is formed between two delivery units (8, 21), which has a texturing assembly (11), a heating installation (9) and a cooling installation (10), and wherein the heating installation (9) is disposed at an angle to a cross-sectional machine plane (4), **characterized in that** the cooling installation (10) between the texturing assembly (11) and the heating installation (9) within one of the processing positions (1.1, 1.2, 1.3) is configured in such a manner that the yarn (18) is guidable in the straight yarn run between the heating installation (9) and a yarn inlet (25) of the cooling installation (10) and between the texturing assembly (11) and a yarn outlet (26) of the cooling installation (10), in which the heating installations (9) are disposed so as to be parallel beside one another, having a minimum spacing (H), which minimum spacing (H) is smaller than an inter-position spacing (S) between mutually adjacent processing positions (1.1, 1.2, 1.3).

2. Texturing machine as claimed in claim 1, **characterized in that** the cooling installation (10) in the respective processing position (1.1, 1.2, 1.3) is formed by a curved cooling rail (24).

3. Texturing machine as claimed in claim 1 or 2, **characterized in that** the heating installations (9) and the cooling installations (10) of the processing positions (1.1, 1.2, 1.3) span a common yarn running plane.

4. Texturing machine as claimed in claim 3, **characterized in that** the texturing assemblies (11) and the delivery units (21) which are disposed downstream of the texturing assemblies (11) are collectively disposed in the yarn running plane.

5. Texturing machine as claimed in claim 3 or 4, **characterized in that** the yarn running plane of the texturing zone (7) in the processing positions (1.1, 1.2, 1.3) is aligned so as to be vertically parallel with a central machine plane (31).

6. Texturing machine as claimed in one of claims 1 to 5, **characterized in that** a machine offset (A) of at least 1 m is configured between the delivery units (8, 21) which enclose the texturing zone (7) within one of the processing positions (1.1, 1.2, 1.3).

7. Texturing machine as claimed in one of claims 1 to 6, **characterized in that** the delivery units (8, 21), the heating installations (9), the cooling installations (10), and the texturing assemblies (11) of the processing positions (1.1, 1.2, 1.3) are disposed within the machine frame (2), so as to be operable from the floor of an operator aisle (6).

## Revendications

1. Machine de texturation avec une multiplicité de postes de traitement (1.1, 1.2, 1.3) disposés l'un à côté de l'autre pour l'extraction d'une multiplicité de fils (18) de bobines d'alimentation (16), pour l'étirage et la texturation des fils (18) et pour l'enroulement des fils (18) en bobines (19), dans laquelle chacun des postes de traitement (1.1, 1.2, 1.3) présente une zone de texturation (7) formée entre deux dispositifs d'alimentation (8, 21) avec un groupe de texturation (11), un dispositif de chauffage (9) et un dispositif de refroidissement (10) et dans laquelle le dispositif de chauffage (9) est disposé de façon inclinée par rapport à un plan de section transversale de machine (4), **caractérisée en ce que** le dispositif de refroidissement (10) est configuré entre le groupe de texturation (11) et le dispositif de chauffage (9) à l'intérieur d'un des postes de traitement (1.1, 1.2, 1.3) de telle manière que le fil (18) puisse être guidé suivant une trajectoire droite entre le dispositif de chauffage (9) et une entrée de fil (25) du dispositif de refroidissement (10) et entre le groupe de texturation (11) et une sortie de fil (26) du dispositif de refroidissement (10), dans laquelle les dispositifs de chauffage (9) sont disposés parallèlement l'un à côté de l'autre avec une distance minimale (H), et cette distance minimale (H) est plus petite qu'une distance de postes (S) entre des postes de traitement voisins (1.1, 1.2, 1.3).

2. Machine de texturation selon la revendication 1, **caractérisée en ce que** le dispositif de refroidissement (10) est formé dans le poste de traitement concerné (1.1, 1.2, 1.3) par un rail de refroidissement courbe (24).

3. Machine de texturation selon la revendication 1 ou 2, **caractérisée en ce que** les dispositifs de chauffage (9) et les dispositifs de refroidissement (10) des postes de traitement (1.1, 1.2, 1.3) définissent un plan de défilement des fils commun.

4. Machine de texturation selon la revendication 3, **caractérisée en ce que** les groupes de texturation (11) et les dispositifs d'alimentation (21) disposés en aval des groupes de texturation (11) sont disposés en commun dans le plan de défilement des fils.

5. Machine de texturation selon la revendication 3 ou 4, **caractérisée en ce que** le plan de défilement des fils de la zone de texturation (7) dans les postes de traitement (1.1, 1.2, 1.3) est orienté verticalement parallèlement à un plan médian (31) de la machine.

6. Machine de texturation selon l'une quelconque des revendications 1 à 5, **caractérisée en ce qu'**un décalage de machine (A) d'au moins 1 m est formé à l'intérieur d'un des postes de traitement (1.1, 1.2, 1.3) entre les dispositifs d'alimentation (8, 21) encadrant la zone de texturation (7).

7. Machine de texturation selon l'une quelconque des revendications 1 à 6, **caractérisée en ce que** les dispositifs d'alimentation (8, 21), les dispositifs de chauffage (9), les dispositifs de refroidissement (10) et les groupes de texturation (11) des postes de traitement (1.1, 1.2, 1.3) sont disposés à l'intérieur du bâti de machine (2) et peuvent être commandés du sol à partir d'un couloir de commande (6).
